# EUROPÄISCHE PATENTSCHRIFT

(11) **EP 1 990 458 B1**
(45) Veröffentlichungstag und Bekanntmachung des Hinweises auf die Patenterteilung: **03.03.2010**
(21) Anmeldenummer: 08007252.3
(22) Anmeldetag: 12.04.2008
(51) Int. Cl.: D06F 37/26, D06F 39/14

(54) **Frontbeschickbare Wäschebehandlungsmaschine, Dichtungsmanschette sowie Verfahren zur Befestigung einer Dichtungsmanschette**
Front loaded laundry treatment machine, sealing sleeve and method for attaching a sealing sleeve
Machine de traitement du linge à chargement frontal, manchette d'étanchéité et procédé de fixation d'une manchette d'étanchéité

(30) Priorität: 08.05.2007 DE 102007022041
(43) Veröffentlichungstag der Anmeldung: 12.11.2008
(73) Patentinhaber: Miele & Cie. KG, 33332 Gütersloh (DE)
(72) Erfinder: Hollenhorst, Matthias, 59556 Lippstadt (DE)

(56) Entgegenhaltungen:
- EP-A- 1 321 558
- GB-A- 2 114 606
- US-A1- 2003 041 629
- US-A1- 2005 178 169

## Beschreibung

Die Erfindung betrifft eine frontbeschickbare Wäschebehandlungsmaschine mit einem Gehäuse, mit einer durch eine Tür verschließbaren im Wesentlichen kreisförmigen Gehäuseöffnung sowie einem in dem Gehäuse schwingbeweglich befestigten Laugenbehälter mit einer im Wesentlichen kreisförmigen Laugenbehälteröffnung und einer Dichtungsmanschette zur Verbindung zwischen Gehäuseöffnung und Laugenbehälteröffnung, die auf eine um die Gehäuseöffnung umlaufende Abkantung gestülpt und befestigt ist, und dieser überstülpte Bereich mit einem als Spannring ausgebildeten Spannelement zusammenwirkt.

So ist aus dem Stand der Technik gemäß der EP 1 321 558 A1 eine Dichtungsmanschette bekannt, die zur Abdichtung von Verbindungen in Haushaltsgeräten dient. Dabei erfolgt die Anbindung zwischen der vorderen Gehäusewand und dem Laugenbehälter. Die Dichtungsmanschette wird an umlaufenden Abkantungen, sowohl an der Gehäuseöffnung als auch an der Laugenbehälteröffnung befestigt, wobei gemäß dieser Ausführungsform auf die Verwendung eines Spannelementes, das diesen überstülpten Bereich zusätzlich stützt, verzichtet wird. Zudem weist die Dichtungsmanschette insbesondere zur Türöffnung hin eine Dichtlippe auf, die sich im geschlossenen Zustand der Tür an die Innenseite legt.

Eine weitere Ausführungsform des Standes der Technik ist in der DE 100 65 342 A1 offenbart, die an der Abkantung der Laugenbehälteröffnung mit einem Spannring versehen wird, der mit dem überstülpten Bereich zusammenwirkt. Bei diesen aus dem Stand der Technik bekannten Ausführungsformen wird es als nachteilig angesehen, dass ein separater Spannring zu montieren ist.

Der Erfindung liegt somit die Aufgabe zugrunde, eine verbesserte und einfache Befestigung für eine Dichtungsmanschette in einer frontbeschickbaren Wäschebehandlungsmaschine bereitzustellen.

Erfindungsgemäß wird die Aufgabe mit einer frontbeschickbaren Wäschebehandlungsmaschine mit den Merkmalen des Anspruchs 1 und mit einer Dichtungsmanschette mit den Merkmalen des Anspruchs 8 gelöst. Ferner wird die Aufgabe mit dem Verfahren mit den Merkmalen des Anspruchs 9 gelöst. Vorteilhafte Ausgestaltungen und Weiterbildungen der Erfindung ergeben sich aus den abhängigen Ansprüchen 2 bis 7.

Die mit der Erfindung erreichten Vorteile bestehen darin, dass die geformte Dichtungsmanschette bereits mit dem entsprechenden Klemmring ausgestattet ist, der nicht als gesondertes Teil zu montieren ist. Dieser kann durch einfaches Umklappen in seine Spannstellung verbracht werden, so dass der feste Sitz im Bereich der Abkantung und hier am überstülpten Bereich erzielt wird.

Hierzu ist der Spannring einstückig am überstülpten Bereich der Dichtungsmanschette angeformt, wobei der angeformte Spannring hinsichtlich seines Umfangs ein geringes Untermaß aufweist, so dass in der geklappten Stützstellung eine durch Dehnung verursachte Zugkraft in dem Spannring wirkt, wodurch der überstülpte Bereich gegen die umlaufende Abkantung um die Gehäuseöffnung gepresst wird. Der Spannring stützt radial außenseitig den überstülpten Bereich und deckt diesen dadurch ab. Der Spannring als solches nimmt von seiner Querschnittserstreckung eine Tropfenform ein, die sich im geklappten bzw. gefalteten Zustand in die Hohlkehle des überstülpten Bereichs drückt. Dabei nimmt der Abstützring in seiner geklappten bzw. gefalteten Stützstellung eine zur Ebene der Gehäuseöffnung im Wesentlichen rechtwinklige Stützlage ein. Der Abstützring ist hierbei mit einem Filmscharnier hinter der Dichtlippe angeformt und ist nach der Montage der Dichtungsmanschette, also nach Einbringen des überstülpten Bereiches an der Abkantung, in die Stütz- und Spannlage klapp- bzw. faltbar. Befindet sich der Abstützring in seiner Spannstellung, so legt sich das angeformte Filmscharnier an bzw. über den oberen Bereich der Dichtungsmanschette spannend an.

In einer zweckmäßigen Ausführung umfasst die Dichtungsmanschette im Bereich der Überstülpung eine umlaufende, zur Türöffnung gerichtete, einstückig angeformte Dichtlippe für die Tür. Damit wird kein zusätzliches Teil benötigt, wodurch die Montage vereinfacht und eine gute und dauerhafte Dichtigkeit erreicht wird.

Die Erfindung betrifft in gleicher Weise die Dichtungsmanschette für eine frontbeschickbare Wäschebehandlungsmaschine mit einem Gehäuse und einem Laugenbehälter, zur Verbindung zwischen einer Gehäuseöffnung zum Einbringen oder Herausnehmen von Wäsche und einer Laugenbehälteröffnung, die auf eine um die Gehäuseöffnung umlaufende Abkantung stülpbar ist und dieser überstülpte Bereich mit einem als Spannring ausgebildeten Spannelement zusammenwirkbar ist, wobei in diesem Bereich eine umlaufende zur Öffnung gerichtete Dichtlippe für die Tür angeordnet ist.

Erfindungsgemäß ist der Spannring einstückig am überstülpten Bereich der Dichtungsmanschette angeformt und weist hinsichtlich seines Umfanges ein geringes Untermaß auf, so dass in der Stützlage eine durch Dehnung verursachte Zugkraft in dem Spannring erwirkt wird, wodurch der überstülpte Bereich gegen den Umlauf der Abkantung um die Gehäuseöffnung angepresst wird.

Für die leichtere Montage einer Dichtungsmanschette mit einem Spannring wird ein Verfahren vorgesehen, dass zur Festlegung der Manschette für eine frontbeschickbare Wäschebehandlungsmaschine an einer Gehäuseöffnung oder einer Laugenbehälteröffnung bestimmt ist, wobei zwischen einer Gehäuseöffnung und einer Laugenbehälteröffnung die Dichtungsmanschette eingefügt ist, und wobei der Rand der Dichtungsmanschette um eine umlaufende Abkantung der Gehäuseöffnung gestülpt wird und an dem überstülpten Bereich ein an der Dichtungsmanschette einstückig mittels eines Filmscharniers angeformter Spannring vorgesehen ist, der hinsichtlich seines Umfanges ein geringes Untermaß hat, so dass beim Umklappen des Spannringes in die Stützstellung eine Dehnung hervorgerufen wird, die dem Spannring eine Zugkraft verleiht, wodurch der Spannring den überstülpten Bereich gegen die umlaufende Abkantung um die Gehäuseöffnung presst.

Ein Ausführungsbeispiel der Erfindung ist in den Zeichnungen rein schematisch dargestellt und wird nachfolgend näher beschrieben. Es zeigen:
- Figur 1: eine geschnittene Seitenansicht einer frontbeschickbaren Wäschebehandlungsmaschine;
- Figur 2: eine perspektivische Detailansicht des Einbindungsbereiches einer Dichtungsmanschette an der umlaufenden Abkantung der Gehäuseöffnung, wobei der Spannring sich in der entlasteten Lage befindet und
- Figur 3: eine weitere perspektivische Detailansicht des Einbindungsbereiches einer Dichtungsmanschette an der umlaufenden Abkantung der Gehäuseöffnung, wobei der angeformte Spannring sich hier in der Stützlage befindet.

Die Figur 1 zeigt in der geschnittenen, skizzierten Darstellung eine frontbeschickbare Wäschebehandlungsmaschine 1 mit einem Gehäuse 2. Dabei verfügt das Gehäuse 2 über eine Tür 3, die eine im Wesentlichen kreisförmige Gehäuseöffnung 4 verschließt. In dem Gehäuse 2 ist ein Laugenbehälter 5 schwingbeweglich befestigt, in dem eine drehbar angeordnete Trommel 6 mit einer wenigstens annähernd horizontalen Drehachse 6a angeordnet ist. Die Trommel 6 verfügt hierbei über eine stirnseitig angeordnete im Wesentlichen kreisförmige Trommelöffnung 6b zum Einbringen oder Herausnehmen von Wäsche. Wie aus der Figur 1 in der geschnittenen Ansicht zu erkennen ist, verfügt die Wäschebehandlungsmaschine 1 über eine Dichtungsmanschette 7 zur Verbindung der Gehäuseöffnung 4 mit einer Laugenbehälteröffnung 8, wobei die Laugenbehälteröffnung 8 und die Trommelöffnung 6b von der Gehäuseöffnung 4 durch die Dichtungsmanschette 7 hindurch erreichbar ist.

Wie aus den Figuren 2 und 3 in der Detailansicht zu erkennen ist, ist die Gehäuseöffnung 4 mit einer umlaufenden Abkantung 9 dargestellt, wobei auf der umlaufenden Abkantung 9 die Dichtungsmanschette 7 gestülpt und befestigt ist. Dabei ist dieser überstülpte Bereich 10 mit einem Spannelement 11 versehen, welches wiederum mit dem überstülpten Bereich 10 zusammenwirkt. Wie aus der Figur 2 und 3 noch zu erkennen ist, ist in diesem Bereich eine umlaufende zur Türöffnung gerichtete Dichtlippe 12 für die Tür 3 angeordnet.

Wie aus der Zusammenschau der Figur 2 und 3 nun erkennbar wird, ist das Spannelement 11 ein Spannring 13, welcher einstückig am überstülpten Bereich 10 der Dichtungsmanschette 7 angeformt ist. Der Spannring 13, so wie er sich in der Figur 2 darstellt, weist hinsichtlich seines Umfanges bezogen auf den Umfang des überstülpten Bereichs 10 ein geringes Untermaß auf. Dieses Untermaß wird infolge des Umklappens in die Stellung der Figur 3 durch Überdehnung überwunden, so dass in der geklappten Stützstellung eine durch Dehnung verursachte Zugkraft in dem Spannring 13 hervorgerufen wird. Dadurch wird der überstülpte Bereich 10 gegen die umlaufende Abkantung 9 um die Gehäuseöffnung 4 gepresst, was eine feste stramme Einbindung des überstülpten Bereiches 10 an der Abkantung 9 hervorruft.

Wie in Figur 3 dargestellt, füllt im befestigten Zustand der Spannring 13 die V-förmige Erstreckung des überstülpten Bereiches 10 aus, so dass der Spannring 13 auch noch zusätzlich eine Art Stützwirkung des oberen Schenkels des überstülpten Bereiches 10 hervorruft. Der Spannring 13 deckt somit radial außenseitig den überstülpten Bereich 10 ab und stützt diesen zudem. Der als Spannring 13 ausgebildete Abstützring nimmt von seiner Querschnittserstreckung eine Tropfenform ein, die sich im geklappten bzw. gefalteten Zustand in die Hohlkehle des überstülpten Bereiches 10 drückt und diese ausfüllt.

Der Spannring 13 nimmt in seiner geklappten bzw. gefalteten Stützstellung eine zur Dichtlippe 12 oder zur Ebene der Öffnung rechtwinklige oder zumindest nahezu rechtwinklige Stützlage ein. Dies ist insbesondere in der Figur 3 zu erkennen, wo Soll-Biegestellen für die angeformte Dichtlippe 12 am überstülpten Bereich 10 vorgesehen sind.

In Weiterbildung der Erfindung ist der Spannring 13 mit einem Filmscharnier 14 hinter der Dichtlippe 12 angeformt und ist nach der Montage der Dichtungsmanschette 7 in die Stütz- und Spannlage klapp- bzw. faltbar. Das Filmscharnier 14 legt sich in der gefalteten Situation, dargestellt in der Figur 3, an bzw. über den oberen Bereich der Dichtungsmanschette 7 spannend an.

In Weiterbildung der Erfindung betrifft diese auch die Dichtungsmanschette 7 als solches für eine frontbeschickbare Wäschebehandlungsmaschine 1 mit einem Gehäuse 2 und einem Laugenbehälter 5 zur Verbindung zwischen einer Gehäuseöffnung 4 zum Einbringen oder Herausnehmen von Wäsche und einer Laugenbehälteröffnung 8, die auf eine um die Gehäuseöffnung 4 umlaufenden Abkantung 9 stülpbar ist. Dieser überstülpte Bereich 10 wirkt mit einem als Spannring 13 ausgebildeten Spannelement 11 zusammen, wobei in diesem Bereich eine umlaufende zur Türöffnung gerichtete Dichtlippe 12 angeordnet ist. Erfindungsgemäß ist hierbei an der Dichtungsmanschette 7 der Spannring 13 einstückig am überstülpten Bereich 10 angeformt, wobei der angeformte Spannring 13 hinsichtlich seines Umfanges ein geringes Untermaß aufweist, so dass in der Stützstellung eine durch Dehnung verursachte Zugkraft in dem Spannring 13 wirkt, wodurch der überstülpte Bereich 10 gegen die umlaufende Abkantung 9 um die Gehäuseöffnung 4 angepresst wird.

Auch wird das Problem durch ein Verfahren zur Festlegung einer Dichtungsmanschette 7 für eine frontbeschickbare Wäschebehandlungsmaschine 1 mit einem Gehäuse 2 und einem Laugenbehälter 5 gelöst, wobei zwischen einer Gehäuseöffnung 4 und einer Laugenbehälteröffnung 8 die Dichtungsmanschette 7 eingefügt wird, welche um eine umlaufende Abkantung 9 der Gehäuseöffnung 4 gestülpt wird und an dem überstülpten Bereich 10 ein an der Dichtungsmanschette 7 einstückig mittels eines Filmscharniers 14 angeformter Spannring 13 vorgesehen ist, der hinsichtlich seines Umfanges bezogen auf den Umfang des überstülpten Bereichs ein geringes Untermaß hat, so dass beim Umklappen des Spannringes 13 in die Stützstellung eine Dehnung hervorgerufen wird, die dem Spannring 13 eine Zugkraft verleiht, wodurch der Spannring 13 den überstülpten Bereich 10 gegen die umlaufende Abkantung 9 der Gehäuseöffnung 4 presst.

## Patentansprüche

1. Frontbeschickbare Wäschebehandlungsmaschine (1) mit einem Gehäuse (2), mit einer durch eine Tür (3) verschließbaren im Wesentlichen kreisförmigen Gehäuseöffnung (4) sowie einem in dem Gehäuse (2) schwingbeweglichen befestigten Laugenbehälter (5) mit einer im Wesentlichen kreisförmigen Laugenbehälteröffnung (8) und einer Dichtungsmanschette (7) zur Verbindung zwischen Gehäuseöffnung (4) und Laugenbehälteröffnung (8), wobei die Dichtungsmanschette (7) auf einer um die Gehäuseöffnung (4) umlaufenden Abkantung (9) gestülpt und befestigt ist, und dieser überstülpte Bereich (10) mit einem als Spannring (13) ausgebildeten Spannelement (11) zusammenwirkt, und wobei in diesem Bereich eine umlaufende, zur Türöffnung gerichtete Dichtlippe (12) für die Tür (3) angeordnet ist,
**dadurch gekennzeichnet,**
**dass** der Spannring (13) einstückig am überstülpten Bereich (10) der Dichtungsmanschette (7) angeformt ist, und dass der angeformte Spannring (13) hinsichtlich seines Umfangs ein geringes Untermaß aufweist, so dass in der geklappten Stützstellung eine durch Dehnung verursachte Zugkraft in dem Spannring (13) wirkt, wodurch der überstülpte Bereich (10) gegen die umlaufende Abkantung (9) um die Gehäuseöffnung (4) gepresst wird.

2. Frontbeschickbare Wäschebehandlungsmaschine nach Anspruch 1,
**dadurch gekennzeichnet,**
**dass** der Spannring (13) radial außenseitig den überstülpten Bereich (10) abdeckt und diesen dadurch stützt.

3. Frontbeschickbare Wäschebehandlungsmaschine nach Anspruch 2,
**dadurch gekennzeichnet,**
**dass** der Spannring (13) von seiner Querschnittserstreckung eine Tropfenform einnimmt, die sich im geklappten bzw. gefalteten Zustand in die Hohlkehle des überstülpten Bereichs (10) drückt und diese ausfüllt.

4. Frontbeschickbare Wäschebehandlungsmaschine nach Anspruch 3,
**dadurch gekennzeichnet,**
**dass** der Spannring (13) in seiner geklappten bzw. gefalteten Stützstellung eine zur Ebene der Gehäuseöffnung (4) im Wesentlichen rechtwinklige Stützlage einnimmt.

5. Frontbeschickbare Wäschebehandlungsmaschine nach Anspruch 4, **dadurch gekennzeichnet,**
**dass** der Spannring (13) mit einem Filmscharnier (14) hinter der Dichtlippe (12) angeformt ist und er nach der Montage der Dichtungsmanschette (7) in die Stütz- und Spannlage klapp- bzw. faltbar ist.

6. Frontbeschickbare Wäschebehandlungsmaschine nach Anspruch 5, **dadurch gekennzeichnet,**
**dass** sich das an dem Spannring (13) angeformte Filmscharnier (14) an bzw. über den oberen Bereich der Dichtungsmanschette (7) spannend anlegt.

7. Frontbeschickbare Wäschebehandlungsmaschine nach Anspruch 1,
**dadurch gekennzeichnet**
**dass** die Dichtungsmanschette (7) im Bereich der Überstülpung eine umlaufende, zur Türöffnung gerichtete, einstückig angeformte Dichtlippe (12) für die Tür (3) umfasst.

8. Dichtungsmanschette (7) für eine frontbeschickbare Wäschebehandlungsmaschine (1) mit einem Gehäuse (2) und einem Laugenbehälter (5), zur Verbindung zwischen einer Gehäuseöffnung (4) zum Einbringen oder Herausnehmen von Wäsche und einer Laugenbehälteröffnung (8), wobei die Dichtungsmanschette (7) auf eine um die Gehäuseöffnung (4) umlaufende Abkantung (9) stülpbar ist, und dieser überstülpbare Bereich (10) mit einem als Spannring (13) ausgebildeten Spannelement (11) zusammenwirkbar ist,
**dadurch gekennzeichnet,**
**dass** der Spannring (13) einstückig am überstülpten Bereich (10) der Dichtungsmanschette (7) angeformt ist, und dass der angeformte Spannring (13) hinsichtlich seines Umfangs ein geringes Untermaß aufweist, so dass in der Stützstellung eine durch Dehnung verursachte Zugkraft in dem Spannring (13) wirkt, wodurch der überstülpte Bereich (10) gegen die umlaufende Abkantung (9) um die Gehäuseöffnung (4) anpressbar ist.

9. Verfahren zur Befestigung einer Dichtungsmanschette (7) für eine frontbeschickbare Wäschebehandlungsmaschine (1) mit einem Gehäuse (2) und einem Laugenbehälter (5), wobei zwischen einer Gehäuseöffnung (4) und einer Laugenbehälteröffnung (8) die Dichtungsmanschette (7) eingefügt wird, welche um eine umlaufende Abkantung (9) der Gehäuseöffnung (4) gestülpt wird, und an dem überstülpten Bereich (10) ein an der Dichtungsmanschette (7) einstückig mittels eines Filmscharniers (14) angeformter Spannring (13) vorgesehen ist, der hinsichtlich seines Umfangs bezogen auf den Umfang des überstülpten Bereichs ein geringes Untermaß hat, so dass beim Umklappen des Spannringes (13) in die Stützstellung eine Dehnung hervorgerufen wird, die dem Spannring (13) eine Zugkraft verleiht, wodurch der Spannring (13) den überstülpten Bereich (10) gegen die umlaufende Abkantung (9) um die Gehäuseöffnung (4) presst.

## Claims

1. Front-loading laundry treatment appliance (1), comprising a housing (2), comprising a substantially circular housing aperture (4) which can be closed by a door (3) and comprising a suds container (5), fixed so as to be movable in vibration in the housing (2), comprising a substantially circular suds container aperture (8) and a seal (7) for connecting the housing aperture (4) and the suds container aperture (8), the seal (7) being slipped over and fixed to a bent portion surrounding the housing aperture (4), and this slipped-over region (10) cooperating with a fixing element configured as a fixing ring (13), a peripheral sealing lip (12), directed towards the door aperture, for the door (3) being arranged in this region, **characterised in that** the fixing ring (13) is formed integrally in one piece on the slipped-over region (10) of the seal (7), and **in that** the integrally formed fixing ring (13) has a slightly reduced dimension as regards the diameter thereof, in such a way that, in the hinged support position, a tensile force caused by expansion acts in the fixing ring (13), whereby the slipped-over region (10) is pressed against the peripheral bent portion (9) round the housing aperture (4).

2. Front-loading laundry treatment appliance according to claim 1, **characterised in that** the fixing ring (13) covers and thus protects the slipped-over region, on the outside in the radial direction.

3. Front-loading laundry treatment appliance according to claim 2, **characterised in that** by virtue of the cross-sectional spreading thereof, the fixing ring (13) assumes a droplet-shape which, when hinged or folded, presses into the hollow groove of the slipped-over region (10) and fills it up.

4. Front-loading laundry treatment appliance according to claim 3, **characterised in that** the fixing ring (13), in the hinged or folded support position thereof, assumes a support position substantially at a right angle to the plane of the housing aperture (4).

5. Front-loading laundry treatment appliance according to claim 4, **characterised in that** the fixing ring (13) is formed integrally behind the sealing lip (12) via a film hinge (14) and can be hinged or folded into the support and fixing position after the seal has been mounted.

6. Front-loading laundry treatment appliance according to claim 5, **characterised in that** the film hinge (14) formed integrally on the fixing ring (13) is applied in a fixing manner on or over the upper region of the seal (7).

7. Front-loading laundry treatment appliance according to claim 1, **characterised in that** the seal (7) comprises, in the region of the slip-over, a peripheral, integrally formed sealing lip (12), directed towards the door aperture, for the door (3).

8. Seal (7) for a front-loading laundry treatment appliance (1) comprising a housing (2) and a suds container (5), for connecting a housing aperture (4) for introducing or removing laundry and a suds container aperture (8), it being possible for the seal (7) to be slipped over and fixed to a bent portion (9) surrounding the housing aperture (4), and for this region (10), which can be slipped over, to cooperate with a fixing element (11) configured as a fixing ring (13), **characterised in that** the fixing ring (13) is formed integrally in one piece on the slipped-over region (10) of the seal (7), and **in that** the integrally formed fixing ring (13) has a slightly reduced dimension as regards the diameter thereof, in such a way that, in the support position, a tensile force caused by expansion acts in the fixing ring (13), whereby the slipped-over region (10) can be pressed against the peripheral bent portion (9) round the housing aperture (4).

9. Method for attaching a seal (7) for a front-loading laundry treatment appliance (1) comprising a housing (2) and a suds container (5), the seal (7) being inserted between a housing aperture (4) and a suds container aperture (8) and being slipped over a peripheral bent portion (9) of the housing aperture (4), and a fixing ring (13) formed integrally on the pulled-over region (10) via a film hinge (14) being provided on the seal (7) and having a slightly reduced dimension as regards the diameter thereof, in such a way that when the fixing ring (13) is hinged back, expansion is brought about and provides the fixing ring (13) with a tensile force, whereby the fixing ring (13) presses the slipped-over region (10) against the peripheral bent portion (9) round the housing aperture (4).

## Revendications

1. Machine de traitement du linge (1) à chargement par l'avant avec un carter (2), avec une ouverture de carter (4) essentiellement circulaire pouvant être fermée par une porte (3), ainsi qu'avec une cuve (5) fixée de façon mobile en vibration dans le carter (2) avec une ouverture de cuve (8) essentiellement circulaire et une garniture d'étanchéité (7) pour le raccordement entre l'ouverture de carter (4) et l'ouverture de cuve (8), la garniture d'étanchéité (7) étant enfoncée et fixée sur une pliure (9) entourant l'ouverture de carter (4), et cette zone enfoncée (10) coopérant avec un élément de serrage (11) constitué en tant que bague de serrage (13), et une lèvre d'étanchéité (12) périphérique pour la porte (3) dirigée vers l'ouverture de porte étant disposée dans cette zone,
**caractérisée en ce que**
la bague de serrage (13) est formée d'une seule pièce sur la zone enfoncée (10) de la garniture d'étanchéité (7), et **en ce que** la bague de serrage (13) formée présente, en ce qui concerne sa circonférence, une cote légèrement minorée de sorte que, dans la position d'appui rabattue, une force de traction provoquée par l'allongement agit dans la bague de serrage, ce qui fait que la zone la zone enfoncée (10) est pressée contre la pliure (9) périphérique autour de l'ouverture de carter (4).

2. Machine de traitement du linge à chargement par l'avant selon la revendication 1,
**caractérisée en ce que**
la bague de serrage (13) recouvre, au côté extérieur dans le sens radial, la zone enfoncée (10) et la protège ainsi.

3. Machine de traitement du linge à chargement par l'avant selon la revendication 2,
**caractérisée en ce que,**
du fait de son étirement transversal, la bague de serrage (13) adopte une forme de goutte qui, dans l'état rabattu ou plié, se presse dans la gorge creuse de la zone enfoncée (10) et la remplit.

4. Machine de traitement du linge à chargement par l'avant selon la revendication 3,
**caractérisée en ce que**
la bague de serrage (13), dans sa position d'appui rabattue ou pliée, adopte une position d'appui essentiellement à angle droit par rapport au plan de l'ouverture de carter (4).

5. Machine de traitement du linge à chargement par l'avant selon la revendication 4,
**caractérisée en ce que**
la bague de serrage (13) est formée avec un film-charnière (14) derrière la lèvre d'étanchéité (12), et **en ce qu'**elle peut, après le montage de la garniture d'étanchéité (7), se rabattre ou se plier dans la position d'appui et de serrage.

6. Machine de traitement du linge à chargement par l'avant selon la revendication 5,
**caractérisée en ce que**
le film-charnière (14) formé sur la bague de serrage (13) appuie en tension contre ou sur la zone supérieure de la garniture d'étanchéité (7).

7. Machine de traitement du linge à chargement par l'avant selon la revendication 1,
**caractérisée en ce que**
la garniture d'étanchéité (7), dans la zone de l'enfoncement, comprend une lèvre d'étanchéité (12) pour la porte (3), périphérique, dirigée vers l'ouverture de porte et formée d'une seule pièce.

8. Garniture d'étanchéité (7) pour une machine de traitement du linge à chargement par l'avant (1) avec un carter (2) et une cuve (5), pour le raccordement entre une ouverture de carter (4) pour l'introduction ou l'extraction de linge et une ouverture de cuve (8), la garniture d'étanchéité (7) pouvant être enfoncée sur une pliure (9) périphérique autour de l'ouverture de carter (4), et cette zone (10) enfonçable pouvant coopérer avec un élément de serrage (11) constitué en tant que bague de serrage (13),
**caractérisée en ce que**
la bague de serrage (13) est formée d'une seule pièce sur la zone (10) enfoncée de la garniture d'étanchéité (7), et **en ce que** la bague de serrage (13) formée présente, en ce qui concerne sa circonférence, une cote légèrement minorée de sorte que, dans la position d'appui, une force de traction provoquée par l'allongement agit dans la bague de serrage (13), ce qui fait que la zone (10) enfoncée peut être pressée contre la pliure (9) périphérique autour de l'ouverture de carter (4).

9. Procédé de fixation d'une garniture d'étanchéité (7) pour une machine de traitement du linge à chargement par l'avant (1) avec un carter (2) et une cuve (5), la garniture d'étanchéité (7) étant insérée entre une ouverture de carter (4) et une ouverture de cuve (8), garniture qui est enfoncée autour d'une pliure (9) périphérique de l'ouverture de carter (4), et une bague de serrage (13) formée sur la garniture d'étanchéité (7) d'une seule pièce au moyen d'un film-charnière (14) étant prévue sur la zone (10) enfoncée, bague qui, en ce qui concerne sa circonférence, et rapportée à la circonférence de la zone enfoncée, a une cote légèrement minorée, de sorte que, lors du rabattement de la bague de serrage (13) dans la position d'appui, il est suscité un allongement qui confère une force de traction à la bague de serrage (13), ce qui fait que la bague de serrage (13) presse la zone (10) enfoncée contre la pliure (9) périphérique autour de l'ouverture de carter (4).
